# EUROPÄISCHE PATENTSCHRIFT

(11) **EP 0 586 654 B1**
(45) Veröffentlichungstag und Bekanntmachung des Hinweises auf die Patenterteilung: **14.05.1997**
(21) Anmeldenummer: 93906529.8
(22) Anmeldetag: 15.03.1993
(51) Int. Cl.: B02C 13/09

(54) **ZERKLEINERUNGSMASCHINE, INSBESONDERE PRALLBRECHER**
BREAKING MACHINE, ESPECIALLY AN IMPACT CRUSHER
MACHINE DE CONCASSAGE ET, PLUS PARTICULIEREMENT, CONCASSEUR A PERCUSSION

(30) Priorität: 01.04.1992 DE 4210809
(43) Veröffentlichungstag der Anmeldung: 16.03.1994
(73) Patentinhaber: Krupp Fördertechnik GmbH, 45143 Essen (DE)
(72) Erfinder: ALT, Günter, D-6601 Kleinbittersdorf 1 (DE)
(86) Internationale Anmeldenummer: EP9300591
(87) Internationale Veröffentlichungsnummer: WO9319847

(56) Entgegenhaltungen:
- AU-B- 448 539
- DE-A- 2 109 161
- DE-A- 2 516 014
- DE-A- 3 939 598
- DE-C- 681 032
- GB-A- 2 020 574
- GB-A- 2 072 531
- GB-A- 2 230 475

## Beschreibung

Die Erfindung betrifft eine Zerkleinerungsmaschine gemäß Oberbegriff des Anspruchs 1.

Aus der DE-A-25 16 014 ist eine derartige Zerkleinerungsmaschine bekannt mit einem innerhalb eines Gehäuses gelagerten, mit Zerkleinerungselementen bestückten, drehantreibbaren Rotor sowie zwei dem Rotor zugewandten Prallwerken, die in vom Gehäuse unabhängigen Rahmen gelagert sind, wobei beide Prallwerke um Horizontalachsen in eine Position außerhalb des Gehäuse schwenkbar sind, wobei das untere Prallwerk durch Schwingen gelagert ist, das obere nach dem Ausschwenken eine etwa horizontale Lage einnimmt. Bei dieser bekannten Einrichtung ist es nicht möglich, beide Prallwerke unabhängig voneinander komplett aus dem Gehäuse bis in eine etwa horizontale Lage außerhalb des Gehäuses zu schwenken, damit auf einfache Weise alle Prallelemente ohne Gefahr schnell gewechselt werden können.

Ferner ist aus der AU-B-448 539 ebenfalls eine Zerkleinerungsmaschine bekannt, bei der das Prallwerk in einem Gehäuseteil angeordnet ist, das um ca. 30° aufgeklappt werden kann. Das Gehäuseteil kann aber nicht aus dem Gehäuse herausgeklappt werden bis in eine etwa horizontale Stellung. Die Zugänglichkeit des Prallwerkes nach diesem Stand der Technik ist daher auch sehr schwierig.

Die weiterhin zitierte DE-C-681 032 zeigt eine Zerkleinerungsmaschine, bei der ein Herausklappen der Rückwand mit Prallplatten um nur ca. 25° möglich ist.

Die GB-A-2 230 475 zeigt ein Brechgehäuse, das auf beiden Stirnseiten geöffnet werden kann. Die außenliegenden Stirnseiten werden dabei mittels eines Hebelsystems parallel vom Mitteilteil des Gehäuses getrennt.

Der Erfindung liegt die Aufgabe zugrunde, die im gattungsbildenden Teil des ersten Anspruchs beschriebene Zerkleinerungsmaschine dahingehend weiterzubilden, daß der Austausch aller Prallelemente ohne großen Aufwand herbeigeführt werden kann, insbesondere beim Austausch der Prallelemente die Sicherheit der Bedienperson (en) im Hinblick auf ein mögliches Unfallrisiko gewährleistet wird. Ferner soll der Austausch der Prallelemente gegenüber dem Stand der Technik schneller und demzufolge kostengünstiger durchgeführt werden können, um auf diese Weise die Stillstandzeit der Zerkleinerungsmaschine in nicht unerheblicher Weise zu reduzieren. Schließlich soll die Zugänglichkeit der Bauteile im Bereich des Prallwerkes verbessert und der Arbeitsablauf zum Austausch der Prallelemente vereinfacht werden.

Die Lösung dieser Aufgabe wird durch die im kennzeichnenden Teil des Anspruchs 1 angegebenen Merkmale gelöst.

Vorteilhafte und zweckmäßige Weiterbildungen des Erfindungsgegenstandes sind in den Unteransprüchen 2 bis 14 angegeben.

Infolge der vom Gehäuse unabhängigen Aufhängung des bzw. der Prallwerke innerhalb des als Schwingen ausgebildenen Rahmens, der gleichzeitig zumindest einen Teilbereich der Rückwand bildet, kann der Wechsel der Prallelemente bzw. Prallkörper problemlos außerhalb des Gehäuses herbeigeführt werden, wobei der Austausch etwa in horizontaler Lage der Prallelemente bzw. Prallkörper durchgeführt werden kann. Dadurch, daß die auszutauschenden Prallelemente bzw. Prallkörper nicht mehr innerhalb des Gehäuses, sondern außerhalb desselben vorgesehen werden, wird das Unfallrisiko beim Austausch wesentlich verringert, zumal keine Bedienperson in das Gehäuse einsteigen muß, um die verhältnismäßig schweren Prallelemente bzw. Prallkörper zu entfernen bzw. neu zu positionieren.

Die jeweilige Schwinge ist vorzugsweise in einen oberen sowie einen unteren Bereich aufgeteilt, wobei der obere Bereich das Prallwerk aufnimmt und der untere Bereich gegenüber dem Gehäuse um eine Horizontalachse schwenkbar ist. Bei dem rückwärtigen Wandabschnitt gestaltet sich der Schwenkvorgang dergestalt, daß der Wandabschnitt in seinem unteren Bereich um eine ebenfalls horizontal verlaufende Achse schwenkbar ist. Die Schwenkbewegung kann hierbei durch mindestens eine Verstellvorrichtung, insbesondere Hydraulikzylinder, herbeigeführt werden, die einerseits an einem Anlenkpunkt der Schwinge bzw. einem Anlenkpunkt des rückwärtigen Wandbereiches angreift oder andererseits durch einen Wechselzylinder, der wahlweise an dem einen oder anderen Anlenkpunkt festlegbar ist. Die Auswahl der Verstellvorrichtung bzw. deren konstruktive Ausgestaltung sollte hierbei vom jeweiligen Anwendungsfall abhängig gemacht werden.

Die Erfindung ist anhand eines Ausführungsbeispieles in der Zeichnung dargestellt und wird wie folgt beschrieben. Es zeigen:
- Figur 1 -: Schnitt durch einen Prallbrecher mit Prallwerken,
- Figur 2 -: schematische Darstellung des Prallbrechers von außen gemäß Figur 1 ,
- Figur 3 -: Schnitt durch einen Prallbrecher mit Prallwerken gemäß Figur 1 in teilweise geöffnetem Zustand ,
- Figur 4 -: schematische Darstellung des Prallbrechers von außen gemäß Figur 3 in vollständig geöffnetem Zustand ,
- Figuren 5a und b -: Teilansichten des Prallbrechers gemäß Figuren 1 und 3 von vorne sowie von hinten ,
- Figur 6 -: Teildarstellung des rückwärtigen Gehäusebereiches (mit Schwinge) eines Prallbrechers gemäß den Figuren 1 und 3.

Der in Figur 1 dargestellte, als Zerkleinerungsmaschine ausgebildete Prallbrecher 1 beinhaltet ein Gehäuse 2, einen vorderen Gehäusebereich 3 sowie einen rückwärtigen Gehäusebereich 4. Im Gehäuse 2 ist ein mit Zerkleinerungselementen 5 ausgerüsteter Rotor 6 drehantreibbar gelagert. Dem Rotor 6 zugewandt sind Prallwerke 7 und 16, die eine Vielzahl von Prallelementen 8 und 17 beinhalten Der Prallbrecher 1 gemäß Figur 1 ist hier in geschlossenem Zustand dargestellt. Das Prallwerk 7 ist innerhalb eines in dieser Figur nur angedeuteten Rahmens 9 um eine Horizontalachse 10 schwenkbar aufgehängt, wobei der Rahmen 9 über einen nur angedeuteten Bolzen 11 gegenüber dem Gehäuse 2 arretiert ist. Im rückwärtigen Bereich 4 des Prallbrechers 1 ist desweiteren eine Verstelleinrichtung 12 für das Prallwerk 7 vorgesehen, mittels welcher das Prallwerk 7 und somit die Prallelemente 8 in Richtung der Zerkleinerungselemente 5 zustellbar ist. Der Rahmen 9 beinhaltet eine oberen Schwingenbereich 13 sowie einen unteren Schwingenbereich 14, wobei der Rahmen 9 gleichzeitig einen Teilbereich der Rückwand 15 bildet. Das Prallwerk 16 des rückwärtigen Gehäusebereiches 4 ist ebenfalls mit Prallelementen 17 versehen.

Figur 2 zeigt in schematischer Darstellung den Prallbrecher 1 gemäß Figur 1 von außen. Gleiche Bauteile werden mit gleichen Bezugszeichen versehen, um Doppelnennungen zu vermeiden. Erkennbar sind das Gehäuse 2, der untere Schwingenbereich 14, die Rückwand 15, die in diesem Fall durch eine schwenkbare Klappe 18 gebildet ist. Ferner dargestellt ist die Verstelleinrichtung 12 sowie eine in diesem Beispiel als Hydraulikzylinder 19 ausgebildete Verstellvorrichtung, dessen eines Ende im unteren Bereich 20 des Gehäuses 2 gelagert ist und dessen freies Ende wahlweise an einem Anlenkpunkt 21 des unteren Schwingenbereiches 14 bzw. einem Anlenkpunkt 22 des weiteren Prallwerkes 16 festlegbar ist. Die Antriebswelle 23 des in Figur 1 dargestellten Rotors 6 ist hier lediglich angedeutet. Am Gehäuse 2 ist ein weiterer Hydraulikzylinder 24 vorgesehen, der den vorderen Gehäuseteil 3 im Öffnungssinne betätigen kann.

Figur 3 zeigt den Prallbrecher 1 gemäß Figur 1 in teilweise geöffnetem Zustand, wobei auch hier der Einfachheit halber gleiche Bauteile mit gleichen Bezugszeichen versehen sind. Erkennbar ist der Rahmen 9 bzw. dessen oberer Schwingenbereich 13 und der untere Schwingenbereich 14 in Verbindung mit dem Prallwerk 7 sowie der Verstelleinrichtung 12. Das Prallwerk 16 ist in diesem Beispiel noch geschlossen. Das Prallwerk 16 ist in seinem oberen Bereich mit einer Ausnehmung 25 versehen, die im ausgefahrenen Zustand des Prallwerkes 7 einer hier nicht dargestellten Durchgangsbohrung im unteren Schwingenbereich 14 gegenüberliegt, wobei der in Figur 1 angedeutete Bolzen 11 zum Zwecke der Verriegelung des Schwingenbereiches 14 gegenüber dem unteren Prallwerk 16 dort einbringbar ist.

Figur 4 zeigt in schematischer Darstellung den Prallbrecher 1 gemäß Figur 3, diesmal jedoch in vollständig geöffnetem Zustand. Dargestellt sind wiederum der das Prallwerk 7 tragende obere Schwingenbereich 13 sowie der um eine Horizontalachse 26 schwenkbare untere Schwingenbereich 14, wobei die Schwenkbewegung mittels des in Figur 2 dargestellten Hydraulikzylinders 19 herbeiführbar ist. In gestrichelter Form ist das ebenfalls ausgeschwenkte Prallwerk 16 des rückwärtigen Gehäusebereiches 4 dargestellt, das in diesem Beispiel durch den gleichen Hydraulikzylinder 19 alternativ zum Prallwerk 7 in eine etwa horizontale Position außerhalb des Gehäuses 2 um die Schwenkachse 34 schwenkbar ist. In dieser Figur angedeutet ist einerseits die Durchgangsbohrung 27 im unteren Schwingenbereich 14, die in eingefahrenem Zustand des unteren Prallwerkes 16 der in Figur 3 dargestellten Ausnehmung 25 gegenüberliegt. Der vordere Gehäuseteil 3 wird durch den Hydraulikzylinder 24 in die dargestellte geöffnete Position gebracht.

Die Figuren 5a und 5b verdeutlichen einerseits eine Teilansicht des rückwärtigen Bereiches 4 und andererseits eine Teilansicht des vorderen Gehäuseteils 3. Der obere Teil der Rückwand 15 wird gebildet durch die bereits in Figur 2 angedeutete Klappe 18, die in diesem Beispiel um eine nicht weiter dargestellte Vertikalachse schwenkbar ausgebildet ist und nach Öffnen derselben den Weg zu den Befestigungselementen des hier nicht weiter dargestellten Prallwerkes freigibt. Die Klappe 18 ist über Schrauben 28 auf dem Gehäuse 2 befestigt, da der obere Schwingenbereich in eingefahrenem Zustand des Prallwerkes 7 innerhalb des Gehäuses 2 mitsamt des Prallwerkes 7 eingefahren ist. Ferner dargestellt ist der untere Schwingenbereich 14, der in eingefahrenem Zustand des Prallwerkes 7 außerhalb des Gehäuses 2 verbleibt. Im Bereich der unteren Schwinge 14 ist eine weitere Klappe 29 vorgesehen, die mit dem Gehäuse 2 verschraubt ist, und nach Entfernen derselben weitere Befestigungselemente des Prallwerkes 7 freigibt. Ferner erkennbar ist das weitere Prallwerk 16 samt Befestigungselementen 35 für die Prallelemente 17 (Figur 1) sowie die Antriebswelle 23 des Rotors. Der Hydraulikzylinder 19 kann hierbei wahlweise einerseits am Anlenkpunkt 22 des Prallwerkes 16 bzw. am Anlenkpunkt 21 des unteren Schwingenteiles 14 gelagert werden. Die hier nur angedeuteten Sicherungselemente 30 brauchen zu diesem Zweck lediglich umgesteckt zu werden. Im Übergangsbereich der unteren Schwinge 14 in die obere Schwinge 13 ist ein beide Schwingen 13,14 miteinander verbindender Wandabschnitt 31 vorgesehen, der einerseits einen weiteren Teil der Rückwand 15 bildet und andererseits die hier nur angedeutete Verstelleinrichtung 12 aufnimmt. Der Hydraulikzylinder 24 dient, wie bereits besprochen, zum Öffnen des vorderen Gehäuseteils 3. Die im Innenbereich des Gehäuses 2 vorgesehenen, nicht weiter dargestellten Prallelemente sind mittels Sicherungselementen 32 gegen Herausfallen gesichert.

Figur 6 zeigt in schematischer Form nochmals eine Teilansicht des Rahmens 9 mit den beiden unteren Schwingenbereichen 14 sowie den oberen Schwingenbereichen 13 in Verbindung mit dem Wandabschnitt 31, der die Übergangsbereiche der Schwingen 13 und 14 miteinander verbindet. Ferner angedeutet ist die Horizontalachse 26, um welche der untere Schwingenbereich 14 gegenüber dem Gehäuse 2 schwenkbar ist. Das im oberen Schwingenbereich 13 gelagerte Prallwerk 7 ist hierbei lediglich angedeutet, wobei die die Prallelemente gegen Herausfallen sichernden Befestigungselemente 33 mit Kreuzen markiert sind. Die zur Verschwenkung des Prallwerkes 7 dienende Horizontalachse 10 erstreckt sich hierbei im oberen Bereich der Schwingen 13. Ferner erkennbar ist die Verriegelung in Form der Bolzen 11 zwischen den oberen Schwingenbereichen 13 und dem Gehäuse 2.

## Patentansprüche

1. Zerkleinerungsmaschine, insbesondere Prallbrecher (1) mit einem innerhalb eines Gehäuses (2) gelagerten, mit Zerkleinerungselementen (5) bestückten, drehantreibbaren Rotor (6) sowie zwei dem Rotor (6) zugewandte, Prallelemente (8, 17) aufweisende Prallwerke (7, 16), die in vom Gehäuse (2) unabhängigen Rahmen gelagert sind, wobei beide Prallwerke (7, 16) um Horizontalachsen in eine Position außerhalb des Gehäuses (2) schwenkbar sind, wobei das untere Prallwerk (16) durch Schwingen gelagert ist, das obere (7) nach dem Ausschwenken eine etwa horizontale Lage einnimmt, dadurch gekennzeichnet, daß auch der das obere Prallwerk (7) tragende Rahmen (9) durch seitliche Schwingenbereiche (13, 14) gebildet wird und beide Prallwerke (7, 16) aus dem Gehäuse (2) heraus in eine etwa horizontale Lage verschwenkbar sind, wobei die Verschwenkung jedes Prallwerks (7, 16) unabhängig vom anderen erfolgen kann.

2. Zerkleinerungsmaschine nach Anspruch 1, dadurch gekennzeichnet, daß der Rahmen (9) in einen oberen (13) sowie einen Unteren Schwingenbereich (14) aufgeteilt ist, von denen der obere (13) das Prallwerk (7) aufnimmt und der untere (14) gegenüber dem Gehäuse (2) schwenkbar ist.

3. Zerkleinerungsmaschine nach den Ansprüchen 1 und 2, dadurch gekennzeichnet, daß in eingefahrenem Zustand der obere Schwingenbereich (13) mitsamt dem zugehörigen Prallwerk (7) in das Gehäuse (2) eintaucht, während der untere Schwingenbereich (14) außerhalb des Gehäuses (2) verbleibt.

4. Zerkleinerungsmaschine nach den Ansprüchen 1 bis 3, dadurch gekennzeichnet, daß die Schwingenbereiche (13,14) gleichzeitig zumindest einen Teilbereich (18,19) der Rückwand (15) bilden.

5. Zerkleinerungsmaschine nach den Ansprüchen 1 bis 4, dadurch gekennzeichnet, daß die Rückwand (15) durch mindestens eine entfernbare (29) und/oder schwenkbare Klappe (18) gebildet ist, die mit dem Gehäuse (2) verbindbar ist.

6. Zerkleinerungsmaschine nach den Ansprüchen 1 bis 5, gekennzeichnet durch eine obere sowie eine untere Klappe (18,29), die dem jeweiligen Schwingenbereich (13,14) zugeordnet ist, wobei die obere Klappe (18) schwenkbar und die untere Klappe (29) entfernbar ist.

7. Zerkleinerungsmaschine nach den Ansprüchen 1 bis 6, gekennzeichnet durch einen zwischen den Klappen (18,29) vorgesehenen, die beiden Schwingenbereiche (13,14) miteinander verbindenden Wandabschnitt (31).

8. Zerkleinerungsmaschine nach den Ansprüchen 1 bis 7, dadurch gekennzeichnet, daß der Wandabschnitt (31) mindestens eine Verstelleinrichtung (12) für das Prallwerk (7) aufnimmt.

9. Zerkleinerungsmaschine nach den Ansprüchen 1 bis 8, dadurch gekennzeichnet, daß in eingefahrenem Zustand des Prallwerkes (7) zumindest der obere Bereich (13) der jeweiligen Schwingen gegenüber dem zugehörigen Gehäuseteil (2), insbesondere über Bolzen (11), arretierbar ist.

10. Zerkleinerungsmaschine nach den Ansprüchen 1 bis 9, dadurch gekennzeichnet, daß das Prallwerk (16) um eine in seinem unteren Ende vorgesehene Horizontalachse (34) in eine etwa horizontale Position schwenkbar ist.

11. Zerkleinerungsmaschine nach den Ansprüchen 1 bis 10, gekennzeichnet durch mindestens eine Verstellvorrichtung, insbesondere einen Hydraulikzylinder (19), zum Schwenken einerseits der Schwingenbereiche (13,14) und andererseits des weiteren Prallwerks (16).

12. Zerkleinerungsmaschine nach den Ansprüchen 1 bis 11, gekennzeichnet durch einen einzelnen Zylinder (19), der einerseits am Gehäuse (2) gelagert (20) ist und dessen freies Ende andererseits wahlweise an einem Anlenkpunkt (21) des unteren Schwingenbereiches (14) bzw. einem Anlenkpunkt (22) des weiteren Prallwerks (16) festlegbar ist.

13. Zerkleinerungsmaschine nach den Ansprüchen 1 bis 12, dadurch gekennzeichnet, daß der untere Schwingenbereich (14) des Prallwerks (7) mit einer Durchgangsbohrung (27) versehen ist, daß der dazu etwa parallel verlaufende Seitenteil des weiteren Prallwerks (16) eine Ausnehmung (25) aufweist, wobei sich die Bohrung (27) und die Ausnehmung (25) bei außerhalb des Gehäuses (2) vorgesehenem Prallwerk (7) gegenüberliegen und mittels eines Sicherungselementes (11) eine Verriegelung des Schwingenbereiches (14) gegenüber dem weiteren Prallwerk (16) herbeiführbar ist.

14. Zerkleinerungsmaschine nach den Ansprüchen 1 bis 13, dadurch gekennzeichnet, daß der die Arretierung des oberen Schwingenbereiches (13) gegenüber dem Gehäuse (2) in eingefahrenem Zustand des Prallwerkes (7) gewährleistende Bolzen (11) gleichzeitig das Sicherungselement bildet.

## Claims

1. Crushing machine, in particular impact crusher (1) with a rotor (6), which may be rotary driven, is disposed in a housing (2) and fitted with crushing elements (5), as well as two impact mechanisms (7, 16), which have impact elements (8, 17) facing the rotor (6) and are disposed in frames independent of the housing (2), whereby both impact mechanisms (7, 16) may be swivelled around horizontal axes into a position outside the housing (2), whereby the lower impact mechanism (16) is supported by rocker arms and the upper impact mechanism (7) assumes an approximately horizontal position after being swung out, characterised in that the frame (9) supporting the upper impact mechanism (7) is also formed by lateral rocker arm regions (13, 14), and both impact mechanisms (7, 16) may be swivelled out of the housing (2) into an approximately horizontal position, whereby the swivelling of each impact mechanism (7, 16) may occur independently of the other.

2. Crushing machine according to Claim 1, characterised in that the frame (9) is divided into an upper (13) and a lower rocker arm region (14), of which the upper (13) receives the impact mechanism (7) and the lower (14) being capable of swivelling relative to the housing (2).

3. Crushing machine according to Claims 1 and 2, characterised in that when in retracted position, the upper rocker arm region (13) plunges into the housing (2) together with the corresponding impact mechanism (7), while the lower rocker arm region (14) remains outside the housing (2).

4. Crushing machine according to Claims 1 to 3, characterised in that the rocker arm regions (13, 14) simultaneously form at least one part-region (18, 29) of the rear wall (15).

5. Crushing machine according to Claims 1 to 4, characterised in that the rear wall (15) is formed by at least one removable (29) and/or swivellable flap (18) which may be joined to the housing (2).

6. Crushing machine according to Claims 1 to 5, characterised by an upper and a lower flap (18, 29) allocated to the respective rocker arm region (13, 14), whereby the upper flap (18) is swivellable and the lower flap (29) is removable.

7. Crushing machine according to Claims 1 to 6, characterised by a wall section (31) provided between the flaps (18, 29) joining the two rocker arm regions (13, 14) together.

8. Crushing machine according to Claims 1 to 7, characterised in that the wall section (31) receives at least one displacing means (12) for the impact mechanism (7).

9. Crushing machine according to Claims 1 to 8, characterised in that, when the impact mechanism (7) is in retracted state, at least the upper region (13) of the respective rocker arms may be arrested in relation to the corresponding housing portion (2), in particular by means of bolts (11).

10. Crushing machine according to Claims 1 to 9, characterised in that the impact mechanism (16) may be swivelled around a horizontal axis (34) provided in its lower end into an approximately horizontal position.

11. Crushing machine according to Claims 1 to 10, characterised by at least one displacing device, in particular hydraulic cylinder (19), for swivelling the rocker arm regions (13, 14) on the one hand and the impact mechanism (16) on the other.

12. Crushing machine according to Claims 1 to 11, characterised by a single cylinder (19), which is disposed on the housing (2) on one side, and on the other side its free end may be fixed selectively at a pivot point (21) of the lower rocker arm region (14) or a pivot point (22) of the further impact mechanism (16).

13. Crushing machine according to Claims 1 to 12, characterised in that the lower rocker arm region (14) of the impact mechanism (7) is provided with a passage (27); that the lateral portion of the further impact mechanism (16) running approximately parallel thereto has a recess (25), whereby, when the impact mechanism (7) is provided outside the housing (2), the passage (27) and the recess (25) lie opposite one another and the rocker arm region (14) may be locked relative to the further impact mechanism (16) by means of a retaining element (11).

14. Crushing machine according to Claims 1 to 13, characterised in that the bolt (11), which assures locking of the the upper rocker arm region (13) relative to the housing (2) when the impact mechanism (7) is in retracted position, at the same time forms the retaining element.

## Revendications

1. Machine de fragmentation, en particulier concasseur à percussion (1), comportant un rotor (6) pouvant êztre entraîné en rotation, monté à l'intérieur d'un carter (2) et équipé d'éléments de fragmentation (5), et comportant également deux organes de percussion (7, 16) tournés vers le rotor (6), présentant des éléments de percussion (8, 17) et montés dans des cadres indépendants du carter (2), les deux organes de percussion (7, 16) pouvant pivoter autour d'axes horizontaux vers une position située en dehors du carter (2), l'organe inférieur de percussion (16) étant monté sur bras oscillants et l'organe supérieur (7) prenant, après pivotement, une position sensiblement horizontale,
caractérisée en ce que
le cadre (9) portant l'organe supérieur de percussion (7) est aussi formé par des zones oscillantes (13, 14) latérales, et en ce que les deux organes de percussion (7, 16) peuvent pivoter en dehors du carter (2) vers une position sensiblement horizontale, le pivotement de chaque organe de percussion (7, 16) pouvant se faire indépendamment de l'autre.

2. Machine de fragmentation suivant la revendication 1, caractérisée en ce que le cadre (9) est divisé en une zone supérieure oscillante (13) et en une zone inférieure oscillante (14), la partie supérieure (13) recevant l'organe de percussion (7) et la partie inférieure (14) pouvant pivoter par rapport au carter (2).

3. Machine de fragmentation suivant la revendication 1 ou la revendication 2, caractérisée en ce qu'en position rentrée, la zone supérieure oscillante (13), avec l'organe de percussion (7) associé, plonge dans le carter (2), tandis que la zone inférieure oscillante (14) reste en dehors du carter (2).

4. Machine de fragmentation suivant les revendications 1 à 3, caractérisée en ce que les zones oscillantes (13, 14) forment, en même temps, au moins une zone partielle (18, 29) de la paroi arrière (15).

5. Machine de fragmentation suivant les revendications 1 à 4, caractérisée en ce que la paroi arrière (15) est formée, au moins, par un clapet démontable (29) et/ou un clapet pivotant (18), qui peut être relié au carter (2).

6. Machine de fragmentation suivant les revendications 1 à 5, caractérisée par un clapet supérieur et inférieur (18, 29) qui est associé à chacune des zones oscillantes (13, 14), le clapet supérieur (18) pouvant pivoter, et le clapet inférieur (29) pouvant être enlevé.

7. Machine de fragmentation suivant les revendications 1 à 6, caractérisée par une partie de paroi (31) prévue entre les clapets (18, 29) et reliant entre elles les deux zones oscillantes (13, 14).

8. Machine de fragmentation suivant les revendications 1 à 7, caractérisée en ce que la partie de paroi (31) reçoit au moins un dispositif de réglage (12) pour l'organe de percussion (7).

9. Machine de fragmentation suivant les revendications 1 à 8, caractérisée en ce qu'à l'état rentré de l'organe de percussion (7), au moins la zone supérieure (13) des bras oscillants concernés peut être bloquée par rapport à la partie correspondante de carter (2), en particulier au moyen de goujons (11).

10. Machine de fragmentation suivant les revendications 1 à 9, caractérisée en ce que l'organe de percussion (16) peut pivoter autour d'un axe horizontal (34) prévu dans son extrémité inférieure, pour venir dans une position sensiblement horizontale.

11. Machine de fragmentation suivant les revendications 1 à 10, caractérisée par au moins un dispositif de positionnement, en particulier un vérin hydraulique (19), pour faire pivoter, d'une part, les zones oscillantes (13, 14) et, d'autre part, l'autre organe de percussion (16).

12. Machine de fragmentation suivant les revendications 1 à 11, caractérisée par un unique vérin (19) qui, d'une part, est monté en (20) sur le carter (2) et dont l'extrémité libre, d'autre part, peut être fixée, au choix, sur un point d'articulation (21) de la zone inférieure oscillante (14) ou sur un point d'articulation (22) de l'autre organe de percussion (16).

13. Machine de fragmentation suivant les revendications 1 à 12, caractérisée en ce que la zone inférieure oscillante (14) de l'organe de percussion (7) est munie d'un alésage traversant (27), en ce que la partie latérale, dirigée sensiblement parallèlement à elle, de l'autre organe de percussion (16) présente un évidement (25), l'alésage (27) et l'évidement (25) se trouvant l'un en face de l'autre lorsque l'organe de percussion (7) est prévu en dehors du carter (2), et un verrouillage de la zone oscillante (14) pouvant être réalisé par rapport à l'autre organe de percussion (16) au moyen d'un organe de sécurité (11).

14. Machine de fragmentation suivant les revendications 1 à 13, caractérisée en ce que le goujo, (11) assurant le blocage de la zone supérieure oscillante (13) par rapport au carter (2), dans l'état rentré de l'organe de percussion (7), constitue, en même temps, l'organe de sécurité.
